# EUROPÄISCHE PATENTSCHRIFT

(11) **EP 0 978 157 B1**
(45) Veröffentlichungstag und Bekanntmachung des Hinweises auf die Patenterteilung: **21.11.2001**
(21) Anmeldenummer: 99902487.0
(22) Anmeldetag: 12.02.1999
(51) Int. Cl.: H01R 13/646, H02G 13/00, H01P 1/202

(54) **BREITBAND EMP-ABLEITER**
WIDE-BAND ELECTROMAGNETIC-PULSE CONDUCTOR
CONDUCTEUR A IMPULSIONS ELECTROMAGNETIQUES A LARGE BANDE

(30) Priorität: 17.02.1998 CH 37898
(43) Veröffentlichungstag der Anmeldung: 09.02.2000
(73) Patentinhaber: HUBER & SUHNER AG, 9100 Herisau (CH)
(72) Erfinder: KÜHNE, Gregor, CH-9000 St. Gallen (CH)
(74) Vertreter: Bruderer, Werner
(86) Internationale Anmeldenummer: CH9900066
(87) Internationale Veröffentlichungsnummer: WO9943052

(56) Entgegenhaltungen:
- WO-A-95/10116
- US-A- 3 289 117
- US-A- 3 702 420
- US-A- 4 544 984

## Beschreibung

Die vorliegende Erfindung betrifft einen Breitband EMP-Ableiter in einer Koaxialleitung bestehend aus einem in den Aussenleiter aufgesetzten Gehäuse und einer mit dem Innenleiter der Koaxialleitung elektrisch leitend verbundenen λ/4 Kurzschluss-Leitung, welche an ihrem Ende mit dem Gehäuse kontaktiert ist gemäss der Definition der Ansprüche.

Elektromagnetische Impulse künstlicher Art, wie sie von Motoren, Schaltern, getakteten Netzteilen oder ähnlichem erzeugt werden können, sowie natürlichen Ursprungs, wie von direkten oder indirekten Blitzschlägen, werden durch induktive, kapazitive oder galvanische Kopplung über koaxiale Leitungen in die angeschlossenen Geräte geführt und können diese beschädigen oder gar zerstören. Es ist bekannt, die Geräte gegen erhebliche Überspannungen, Störspannungen oder Blitzströme an deren Eingang durch ableitende oder reflektierende Systeme zu schützen. Bekannt geworden sind beispielsweise EMP - Gasableiter auch EMP - Charge - Eliminator genannt, mit denen diese schädlichen Ströme, Spannungen und bestimmte Frequenzen abgeleitet oder reflektiert werden können. Solche Anordnungen sind aus dem Schweizer Patent CH-660261 und aus den Schweizer Patentanmeldungen 914/95, 158/97 bekannt.

Bekannte Schutzschaltungen weisen verschiedene Nachteile auf. Durch ihre Eigenkapazität war der breitbandige Einsatz von Gasentladungsableiter auf kleiner 36Hz begrenzt und bekannte λ/4 Kurzschlussschaltungen weisen Bandbreiten von max. bis zu 20% (Bandbreite / Mittelfrequenz) auf. Dies verunmöglichte breitbandige Schutzschaltungen z.B. für ganze Hohlleiterbänder oder deren Einsatz im GSM/PCN dual Band.

Es ist Aufgabe der Erfindung, einen Breitband EMP-Ableiter zu schaffen, der die Übertragung eines Frequenzbandes hoher Bandbreite zulässt, beispielsweise für Dual-Band Einsätze oder ganze Hohlleiterbänder, ohne dieses negativ zu beeinflussen und schädliche Frequenzen gegen Erde ableitet oder reflektiert.

Diese Aufgabe wird durch die in den Ansprüchen definierte Erfindung gelöst.

Der Breitband EMP-Ableiter gemäss Anspruch 1 ist ein Ableiter, der zwischen Gehäuse und einer elektrisch verlängerten *λ*/4 Kurzschluss-Leitung eingesetzt ist, wobei in der Hauptleitung Leitungsabschnitte mit unterschiedlichen Wellenimpedenzen angeordnet sind, welche einen Bandpass bilden und Bandbreiten der Frequenzbänder über Bandpass-Transformationen auf bis zu grösser einer Oktave ermöglichen. Mit den entsprechenden Leitungsabschnitten wird die Impedenz der Hauptleitung variiert. Die Unterschiede werden durch die Parameter Durchmesser, Länge und/oder das umgebende Dielektrika des Leitungsabschnittes bewirkt.

Bevorzugte Ausführungsbeispiele der Erfindung werden nachfolgend beispielhaft erläutert. Es zeigen:
- Fig. 1: ein elektrisches Prinzipschema einer bevorzugten Ausführungsform eines Breitband EMP - Ableiters mit Leitungsabschnitten entsprechender Wellenimpedanz in der Hauptleitung,
- Fig. 2: eine beispielhafte Schnittansicht durch einen Teil einer bevorzugten Ausführungsform eines Breitband EMP-Ableiters gemäss Figur 1.

Der in der Schnittansicht gemäss Fig. 2 als steckbare Kupplung ausgestaltete Breitband EMP-Ableiter besteht aus einem Aussenleiter 10, der als zylindrisches Gehäuse mit beidseits angeordneten Verbindern 11 und 12 für Schraubanschlüsse oder Steckverbindungen von koaxialen Leitem aufweist. Dabei ist der Verbinder 11 links in der Zeichnung als Verbindung in das ungeschützte Gebiet, beispielsweise zu einer Antenne, gedacht und der Verbinder 12, rechts in der Zeichnung soll den geschützten Anschluss an ein elektronisches Gerät bilden. In den dargestellten beispielhaften Ausführungen ist vorgesehen, diesen EMP-Ableiter an einer Schraubverbindung oder an einer Gehäusedurchführung als Erdverbindung zu befestigen. Dazu ist eine Schraubverbindung 18 oder ein Flansch 13 und ein Gewinde 15 am Aussenleiter 10 vorhanden, welche zusammen mit einer Unterlagsscheibe 17 oder dgl. und einer Mutter 16 eine Schraubbefestigung an einer Gehäusewand ergeben. Eine zusätzliche Dichtung 14 aus veredeltem Weichkupfer bewirkt eine widerstandsarme und induktivitätsarme Kontaktierung. Andere Befestigungsmöglichkeiten gemäss anderer Verbindungsnormen stehen dem Fachmann bei Kenntnis der vorliegenden Erfindung grundsätzlich zur Verfügung.

In ein Mittelteil 10b des Aussenleiters 10 ist ein äusserer Hohlzylinder 20 eingeschraubt bzw. aufgesetzt. Dieser äussere Hohlzylinder 20 ist über die Kurzschluss-leitung 24 mit dem Innenleiter 30 elektrisch verbunden. Die Länge der Kurzschluss-leitung 24 ist auf die elektrisch verlängerte λ/4 Wellenlänge oder deren Perioden der Mittenfrequenz des zu übertragenen Frequenzbandes abgestimmt.

Die mechanische Länge der Kurzschlussleitung 24 lässt sich durch Anbringen von Dielektrika 25 im Bereich der Kurzschlussleitung 24 elektrisch verkürzen. Aus diesem Grund sind Hohlzylinder 20 und Leiter 24 in Figur 2 unterbrochen gezeichnet. Auch lässt sich die Länge der Kurzschlussleitung 24 durch Anbringen von einer oder mehrerer konzentrierten Kapazitäten oder Blindwiderständen, welche bspw. durch eine oder mehrere Endscheiben 26, Topf- oder Zylinderkapazitäten gebildet werden, mechanisch verkürzen.

Die Bandbreite des zu übertragenden Frequenzbandes lässt sich mittels in der Koaxialleitung angeordneten Leitungsabschnitten 31, 32, 33, 34, 35 entsprechender Wellenimpedanzen bestimmen. Im Bereiche der Leitungsabschnitte 31, 32, 33, 34, 35 wird die Impedanz der Hauptleitung variiert. Dies erfolgt durch unterschiedliche Leitungsabschnitte. Unterschiedlich sind diese Leitungsabschnitte 31, 32, 33, 34, 35 durch die Parameter Durchmesser; Länge und/oder das sie umgebende Dielektrika. Mittels dieser Leitungsabschnitte 31, 32, 33, 34 und deren Wellenimpedanzen lässt sich die Bandbreite des zu übertragenden Frequenzbandes über Bandpass-Transformation auf bis zu grösser einer Oktave einstellen, so dass durch ihr Bandpassverhalten sowie durch die Kurzschlussleitung 24 Endgeräte verschiedenster Art vor schädlichen Störungen und EMP-Einwirkungen geschützt werden.

## Patentansprüche

1. Breitband EMP-Ableiter in einer Koaxialleitung, mit einer in einem Aussenleiter (10) aufgesetzten Hohlzylinder (20), welcher durch eine λ/4 Kurzschlussleitung (24) elektrisch mit dem Innenleiter (30) der Koaxialleitung verbunden ist, wobei in der Hauptleitung der Koaxialleitung vom Normalleiter abweichende Leitungsabschnitte eingebaut sind, **dadurch gekennzeichnet, dass** die Leitungsabschnitte (31, 32, 33, 34, 35) unterschiedliche Wellenimpedanzen aufweisen, welche einen Bandpass bilden und die Bandbreite des zu übertragenden Frequenzbandes über Bandpasstransformationen bestimmen, wobei die Bandbreiten der zu übertragenden Frequenzbänder auf bis zu grösser einer Oktave anpassbar sind.

2. EMP - Ableiter nach Anspruch 1, **dadurch gekennzeichnet, dass** die Länge des Kurzschlussleiters (24) auf die Mitte der elektrisch verlängerten λ/4 Wellenlänge des zu übertragenen Frequenzbandes abgestimmt ist, wobei der Kurzschlussleiter (24) mechanisch kürzer ist als die richtige mittlere λ/4 Wellenlänge und elektrisch auf die mitlere λ/4 Wellenlänge verlängert ist.

3. EMP - Ableiter nach Anspruch 2, **dadurch gekennzeichnet, dass** Dielektrika (25) im Bereich der Kurzschlussleitung (24) die λ/4 Wellenlänge elektrisch verlängert.

4. EMP - Ableiter nach Anspruch 1 oder 2, **dadurch gekennzeichnet, dass** der Innendurchmesser des Hohlzylinders (20) auf die Bandbreite der durchzulassenden Frequenzbänder abgestimmt ist.

5. EMP - Ableiter nach Anspruch 2, **dadurch gekennzeichnet, dass** eine oder mehrere Endscheiben (26) oder Topf- oder Zylinderkapazitäten im Bereich der Kurzschlussleitung (24) konzentrierte Kapazitäten oder Blindwiderstände bilden und die λ/4 Wellenlänge elektrisch verlängern.

## Claims

1. Broadband EMP arrester in a coaxial line, having a hollow cylinder (20) mounted in an outer conductor (10), which is electrically connected to the inner conductor (30) of the coaxial line via a λ/4 short-circuit line (24), wherein line sections differing from normal conductors are built into the main line of the coaxial line, **characterised in that** the line sections (31, 32, 33, 34, 35) have different characteristic impedances and form a bandpass filter and via bandpass transformations determine the bandwidth of the frequency band to be transmitted. wherein the bandwidths of the frequency bands to be transmitted can be adjusted up to more than an octave.

2. EMP arrester according to Claim 1, **characterised in that** the length of the short-circuit line (24) is adjusted to the centre of the electrically lengthened λ/4 wavelength of the frequency band to be transmitted, wherein the short-circuit conductor (24) is mechanically shorter than the correct average λ/4 wavelength and is electrically lengthened to the average λ/4 wavelength.

3. EMP arrester according to Claim 2, **characterised in that** dielectrics (25) in the region of the short-circuit line (24) electrically lengthen the λ/4 wavelength.

4. EMP arrester according to Claim 1 or 2, **characterised in that** the internal diameter of the hollow cylinder (20) is adjusted to the bandwidth of the frequency bands to be passed.

5. EMP arrester according to Claim 2, **characterised in that** one or more end plates (26) or pot-type or cylindrical capacitors form lumped capacitances or reactances in the region of the short-circuit line (24) and electrically lengthen the λ/4 wavelength.

## Revendications

1. Limiteur d'impulsions électromagnétiques à large bande dans un câble coaxial, comprenant un cylindre creux (20) posé sur un conducteur extérieur (10), lequel est relié électriquement au conducteur intérieur (30) du câble coaxial par l'intermédiaire d'une ligne de court-circuit en quart d'onde (24), des tronçons de ligne dérivant du conducteur normal étant insérés dans la ligne principale du câble coaxial, **caractérisé en ce que** les tronçons de ligne (31, 32, 33, 34, 35) présentent des impédances d'ondes différentes, qui forment un filtre passe-bande et déterminent par des transformations de passe-bande la largeur de la bande de fréquence à transmettre, les largeurs de bande des bandes de fréquence à transmettre pouvant être adaptées jusqu'à plus d'une octave.

2. Limiteur d'impulsions électromagnétiques selon la revendication 1, **caractérisé en ce que** la longueur de la ligne de court-circuit (24) est ajustée par rapport au milieu de la longueur d'onde en quart d'onde électriquement augmentée de la bande de fréquence à transmettre, la ligne de court-circuit (24) étant plus courte mécaniquement que la longueur d'onde en quart d'onde moyenne correcte et augmentée électriquement sur la longueur d'onde en quart d'onde moyenne.

3. Limiteur d'impulsions électromagnétiques selon la revendication 2, **caractérisé en ce que** des diélectriques (25) dans la zone de la ligne de court-circuit (24) augmentent électriquement la longueur d'onde en quart d'onde.

4. Limiteur d'impulsions électromagnétiques selon la revendication 1 ou 2, **caractérisé en ce que** le diamètre intérieur du cylindre creux (20) est ajusté par rapport à la largeur de bande des bandes de fréquence à laisser passer.

5. Limiteur d'impulsions électromagnétiques selon la revendication 2, **caractérisé en ce qu'**un ou plusieurs disques d'extrémité (26) ou des capacités en pot ou cylindre dans la zone de la ligne de court-circuit (24) forment des capacités ou réactances concentrées et augmentent électriquement les longueurs d'onde en quart d'onde.
